# EUROPÄISCHE PATENTSCHRIFT

(11) **EP 0 143 921 B1**
(45) Veröffentlichungstag und Bekanntmachung des Hinweises auf die Patenterteilung: **15.04.1987**
(21) Anmeldenummer: 84110922.6
(22) Anmeldetag: 13.09.1984
(51) Int. Cl.: B65G 15/14, B65H 20/06, D06H 5/00

(54) **Transporteinrichtung**
Transporting device
Dispositif de transport

(30) Priorität: 19.11.1983 DE 3341892
(43) Veröffentlichungstag der Anmeldung: 12.06.1985
(73) Patentinhaber: Kolb & Schüle AG, D-7312 Kirchheim/Teck (DE)
(72) Erfinder: Arbter, Conrad, D-8741 Saal an der Saale (DE)
(74) Vertreter: Engelhardt, Guido, Dipl.-Ing.

## Beschreibung

Die Erfindung bezieht sich auf eine Einrichtung zum Transport von Werkstücken aus flexiblen Materialien, wie z. B. von Wäschestücken oder dgl., die zum Bearbeiten ihrer Längskanten einer Bearbeitungsstation zuzuführen sind.

Werkstücke aus flexiblen Materialien werden bisher entweder flach liegend mittels Transportbändern (z. B. DE-B-2 410 359) oder an Transportriemen hängend zu den jeweiligen Bearbeitungsstationen gebracht. Abgesehen davon, daß für großflächige Werkstücke somit ein sehr großräumiger Transport- und Arbeitsbereich vorhanden sein muß, sind die dazu erforderlichen Transporteinrichtungen außerordentlich aufwendig, störanfällig und ermöglichen aufgrund von Materialverschiebungen auf den Tranportbändern oftmals nur eine ungenaue Zuführung, so daß zusätzliche Richtarbeiten meist unumgänglich sind. Auch sind diese Transporteinrichtungen zur Förderung von großflächigen Werkstücken über längere Strecken ungeeignet. Vor allem aber ist von Nachteil, daß die Fördergeschwindigkeiten niedrig gehalten werden müssen und daß Richtungsänderungen, wenn überhaupt, nur mit großem Aufwand vorgenommen werden können.

Aufgabe der Erfindung ist es demnach, eine Einrichtung zum Transport von Werkstücken aus flexiblen Materialien zu schaffen, mittels der es möglich ist, derartige Werkstücke auf sehr einfache Weise und ohne daß dazu ein großer Transportraum notwendig ist, einer Bearbeitungsstation zuzuführen. Vor allem soll erreicht werden, daß die Werkstücke mit einer hohen Fördergeschwindigkeit transportiert werden können und daß deren zu bearbeitende Längskanten stets sehr exakt auf das jeweilige Bearbeitungsmittel ausgerichtet sind, so daß zusätzliche zeitaufwendige Richtarbeiten vermieden werden. Auch soll die Transporteinrichtung wirtschaftlich zu fertigen und leicht montierbar sein und einen Transport von Werkstücken aus flexiblem Material über große Strecken ermöglichen, wobei auch Richtungsänderungen ohne weiteres zu bewerkstelligen sind.

Gemäß der Erfindung wird dies dadurch erreicht, daß das Werkstück in Form eines Wickels, von dem das zu bearbeitende Teilstück absteht, der Transporteinrichtung zugegeben wird und daß diese aus einer den Wickel aufnehmenden Transportrinne besteht, die auf einer oder beiden Längsseiten mit einer das abstehende Teilstück des Wickels unterstützenden Knickkante und einer vertikal unter dieser angeordneten Auflagefläche für die zu bearbeitende Längskante des Wickels versehen ist.

Für einen Wickel mit zwei abstehenden Teilstücken ist es sehr zweckmäßig, auf der dem von oben nach außen geführten Teilstück zugeordneten Längsseite die Knickkante mit seitlichem Abstand zu der Transportrinne anzuordnen, wobei die Knickkante über ein prismatisches Zwischenstück mit der Transportrinne verbunden und vorzugsweise mittig zu dem prismatischen Zwischenstück ein vertikal zuführbares Richtmittel angeordnet sein sollte.

Ferner ist es angebracht, zwischen einer Knickkante und der dieser zugeordneten Auflagefläche jeweils eine zu dieser geneigt verlaufende Stützfläche vorzusehen, so daß der von dem Wickel abstehende Teil auf dieser teilweise aufliegen kann.

Die Transportrinne kann einen prismatischen Querschnitt mit unter einem Winkel von vorzugsweise 90° zueinander angeordneten Auflageflächen aufweisen, es ist aber auch möglich, diese mit einer kreisförmig gekrümmten Innenmantelfläche zu versehen, um eine gute Abstützung des Wickels zu erreichen.

Zweckmäßig ist es ferner, die Knickkanten etwa in Höhe der Mitte des zu fördernden Wickels anzuordnen. Die von diesem abstehenden Teilstücke können somit, bei ausreichender Halterung des Wickels, leicht über diese hinweggeführt werden.

Vorteilhaft ist es des weiteren, die Auflageflächen mit die Längskanten des Wickels führenden, vorzugsweise gegenüber diesem verstellbar angeordneten Richtleisten zu versehen. Dadurch wird, und zwar insbesondere auch bei hohen Fördergeschwindigkeiten eine exakte Lagezuordnung der Längskanten ermöglicht.

Zum Transport des Wickels kann in einfacher Ausgestaltung die Transportrinne mit vorzugsweise den Wickel unter einem Winkel von 90° abstützenden Transportmitteln in Form von z. B. über antreibbare Rollen geführte Transportbänder oder dgl. versehen werden. Selbstverständlich ist es aber auch möglich, die Wickel auf andere Art in der Transportrinne zu verschieben.

Um einen raschen Abtransport zu ermöglichen, kann ferner den Transportmitteln der Transportrinne außerhalb der Bearbeitungsstation ein vorzugsweise mit einer hohen Fördergeschwindigkeit antreibbares Förderglied, z. B. in Form eines den Wickel abstützenden in der Mitte der Transportrinne angeordneten Förderbandes oder dgl. nachgeschaltet werden.

Um ein unmittelbares Anliegen der zu fördernden Wickel aneinander und damit ein evtl. Verkanten auszuschließen, können zwischen dem in der Transportrinne geführten Wickel jeweils ein Distanzstück in Form eines Balles, einer Scheibe oder dgl. angeordnet werden.

Nach einer Weiterbildung ist zum Überführen von Wickel zu vertikal über oder unter einer Zuführungstransportrinne angeordneten Bearbeitungsstationen vorgesehen, einen mindestens einen Wickel aufnemenden Teil der Transporteinrichtung höhenverstellbar und an nachgeschaltete Transportrinnen anschließbar auszubilden.

Die gemäß der Erfindung ausgebildete Einrichtung zum Transport von Werkstücken aus flexiblen Materialien ist nicht nur sehr einfach in der konstruktiven Ausgestaltung und somit auf wirtschaftliche Weise herzustellen und einzubauen, sondern diese ermöglicht vor allem eine Förderung der Werkstücke mit hoher Fördergeschwindigkeit, ohne daß dabei ein Verzug der zu bearbeitenden Längskante in Kauf zu nehmen ist. Wird nämlich das Werkstück als Wickel der Transporteinrichtung zugegeben und besteht diese aus einer Transportrinne, die mit die abstehenden Teilstücke des Werkstückes unterstützenden Knickkanten und Auflageflächen für die zu bearbeitenden Längskanten versehen ist, so liegt das abstehende Teilstück nur auf der Längskante und der Auflagefläche auf, zwischen diesen hängt es dagegen durch ; bei einem Transport in Längsrichtung des Wickels ist von dem Teilstück somit nur eine geringe Reibung zu überwinden. Und da durch den durchhängenden Bereich des Teilstückes dieses in axialer Richtung versteift wird, ist während der Förderung ein Verziehen nahezu ausgeschlossen und demnach ein spurgetreuer Transport gewährleistet.

Da die zu bearbeitenden Werkstücke jeweils als Wickel und somit in einer kompakten Form transportiert werden, ist der erforderliche Bauraum aüßerst gering und die erfindungsgemäß ausgebildete Transporteinrichtung ist ohne Schwierigkeiten nahezu überall unterzubringen und zu montieren. Und da, z. B. durch Drehen oder durch eine Höhenverstellung von Teilen der Transportrinne ohne weiteres auch die Förderrichtung der Wickel geändert oder diese in unterschiedliche Ebenen angeordnete Bearbeitungsstationen zuzuführen sind, ist eine sehr vielseitige Anwendbarkeit gegeben.

In der Zeichnung sind einige Ausführungsbeispiele der gemäß der Erfindung ausgebildeten Einrichtung zum Transport von Werkstücken aus flexiblen Materialien dargestellt, die nachfolgend im einzelnen erläutert sind. Hierbei zeigen :
Figur 1 die aus einer Transportrinne mit einer Knickkante und einer Auflagefläche bestehende Transporteinrichtung, in Vorderansicht,
Figur 2 die Transporteinrichtung nach Fig. 1 mit beiderseits der Transportrinne angeordneten Knickkanten und Auflageflächen, ebenfalls in Vorderansicht in verkleinertem Maßstab,
Figur 3 die Transporteinrichtung nach Fig. 2, in Draufsicht,
Figur 4 die Transporteinrichtung nach Fig. 2, in Seitenansicht und
Figur 5 eine mit höhenverstellbar angeordneten Teilstücken versehene Transporteinrichtung gemäß Fig. 1, in Seitenansicht.

Die in den Fig. 1 und 2 dargestellte und mit 11 bezeichnete Transporteinrichtung dient zur Förderung von flexiblen Werkstücken 1, wie z. B. Wäschestücken, Kunststoff-Folien oder dgl., die an ihren Längskanten zu bearbeiten sind, und besteht im wesentlichen aus einer Transportrinne 12 mit zueinander geneigten Auflageflächen 13 und 14, an denen das als Wickel 2 zugeführte Werkstück 1 abgestützt ist, und Knickkanten 15 und 21 sowie Auflageflächen 16 und 22 für die von dem Wickel 2 abstehenden Teilstücken 3 und 5. Die Ausgestaltung nach Fig. 1 ist für ein Werkstück 1 mit nur einem abstehenden Teilstück 3 vorgesehen, durch die Erweiterung gemäß Fig. 2 können auch Wickel 2 mit abstehenden Teilstücken 3 und 5, deren Längskanten 4 und 6 gleichzeitig zu bearbeiten sind, transportiert werden.

Zwischen den Knickkanten 15 bzw. 21 und den Auflageflächen 16 bzw. 22 sind Stützflächen 18 bzw. 24 vorgesehen, außerdem sind die Auflageflächen 16 und 22 mit in Richtung des Wickels 2 verstellbaren Richtleisten 17 bzw. 23 ausgestattet, so daß leicht eine Anpassung an die Länge der Teilstücke 3 und 5 vorzunehmen ist. Die Knickkante 21 ist, um auch eine gute Auflage des von oben zugeführten Teilstückes 5 zu gewährleisten, über ein prismatisches Zwischenstück 25 mit seitlichem Abstand mit der Transportrinne 12 verbunden und über diesem ist ein höhenverstellbares Richtmittel 26 angeordnet, durch das das Teilstück 5 zur Erhöhung der Steifigkeit mit einer weiteren Wölbung versehen werden kann.

Zur Förderung der in der Transportrinne 12 eingebrachten Wickel 2 dienen geneigt zueinander angeordnete Transportmittel in Form von über angetriebene Rollen 31 geführte Transportbänder 32, die die Wickel 2 unter einem Winkel von 90° abstützen. Außerdem sind diesen, wie dies der Fig. 4 entnommen werden kann, zum Abtransport der einzelnen durch Bälle 34 oder Scheiben 35 voneinander getrennten Wickel 2 ein weiteres Förderband 33 nachgeschaltet, das zweckmäßigerweise mit einer höheren Fördergeschwindigkeit umläuft.

Da die von dem Wickel 2 abstehenden Teilstücke 3 und 5 nur auf den Knickkanten 15 bzw. 21 sowie mit ihren Enden auf den Auflageflächen 16 bzw. 22 aufliegen und somit durchhängen, ist in axialer Richtung eine hohe Steifigkeit gegeben. Dies ermöglicht es nicht nur, die Wickel 2 mit hoher Geschwindigkeit zu fördern, sondern es ist auch nahezu ausgeschlossen, daß dabei die Längskanten 4 und 6 der abstehenden Teilstücke 3 und 5 verzogen werden. Die Bearbeitung der Längskanten in Arbeitsstationen ist demnach, ohne daß zusätzliche Richtmittel erforderlich sind, problemlos zu bewerkstelligen.

Mittels der in Fig. 5 dargestellten Transporteinrichtung 11' ist es ferner möglich, die zu transportierenden Wickel auch in unterschiedliche Ebenen überzuführen. Einer Zufuhrrinne 51 sind hierbei zwei Verteilerrinnen 52 und 53 zugeordnet, die gegenüber nachgeschalteten Transportrinnen 54, 55 und 56 höhenverstellbar und an diese anschließbar ausgebildet sind. Mittels der an die Zufuhrrinne 51 angeschlossenen Verteilerrinne 53 kann somit durch eine Höhenverstellung entsprechend der Darstellung ein Wickel in die Transportrinne 54, mit Hilfe der Verteilerrinne 52 dagegen durch Absenken in die Transportrinne 56 eingebracht werden.

## Patentansprüche

1. Einrichtung zum Transport von Werkstücken aus flexiblen Materialien. wie z. B. von Wäschestücken od. dgl., die zum Bearbeiten ihrer Längskanten einer Bearbeitungsstation zuzuführen sind, dadurch gekennzeichnet, daß das Werkstück (1) in Form eines Wickels (2), von dem das zu bearbeitende Teilstück (3, 5) absteht, der Transporteinrichtung (11) zugegeben wird und daß diese aus einer den Wickel (2) aufnehmenden Transportrinne (12) besteht, die auf einer oder beiden Längsseiten mit einer das abstehende Teilstück (3, 5) des Wickels (2) unterstützenden Knickkante (15, 21) und einer vertikal unter dieser angeordneten Auflagefläche (16, 22) für die zu bearbeitende Längskante (4, 6) des Wickels (2) versehen ist.

2. Transporteinrichtung nach Anspruch 1, dadurch gekennzeichnet, daß für einen Wickel (2) mit zwei abstehenden Teilstücken (3, 5) auf der dem von oben nach außen geführten Teilstück (5) zugeordneten Längsseite die Knickkante (21) mit seitlichem Abstand zu der Transportrinne (12) angeordnet ist.

3. Transporteinrichtung nach Anspruch 2, dadurch gekennzeichnet, daß die Knickkante (21) über ein prismatisches Zwischenstück (25) mit der Transportrinne (12) verbunden ist.

4. Transporteinrichtung nach Anspruch 2 oder 3, dadurch gekennzeichnet, daß zwischen der Knickkante (21) und der Transportrinne (12) vorzugsweise mittig zu dem prismatischen Zwischenstück (25) ein vertikal zuführbares Richtmittel (26) angeordnet ist.

5. Transporteinrichtung nach einem oder mehreren der Ansprüche 1 bis 4, dadurch gekennzeichnet, daß zwischen einer Knickkante (15, 21) und der dieser zugeordneten Auflagefläche (16, 22) jeweils eine zu dieser geneigt verlaufende Stützfläche (18, 24) vorgesehen ist.

6. Transporteinrichtung nach einem oder mehreren der Ansprüche 1 bis 5, dadurch gekennzeichnet, daß die Transportrinne (12) einen prismatischen Querschnitt mit unter einem Winkel von vorzugsweise 90° zueinander angeordneten Auflageflächen (13, 14) aufweist.

7. Transporteinrichtung nach einem oder mehreren der Ansprüche 1 bis 5, dadurch gekennzeichnet, daß die Transportrinne eine kreisförmig gekrümmte Innenmantelfläche aufweist.

8. Transporteinrichtung nach einem oder mehreren der Ansprüche 1 bis 7, dadurch gekennzeichnet, daß die Knickkanten (15, 21) etwa in Höhe der Mitte des zu fördernden Wickels (2) angeordnet sind.

9. Transporteinrichtung nach einem oder mehreren der Ansprüche 1 bis 8, dadurch gekennzeichnet, daß die Auflagefläche (16, 22) mit die Längskanten (4, 6) des Wickels (2) führenden, vorzugsweise gegenüber diesem verstellbar angeordneten Richtleisten (17, 25) versehen sind.

10. Transporteinrichtung nach einem oder mehreren der Ansprüche 1 bis 9, dadurch gekennzeichnet, daß die Transportrinne (12) mit vorzugsweise den Wickel (2) unter einem Winkel von 90° abstützenden Transportmitteln in Form von z. B. über antreibbare Rollen (31) geführte Transportbänder (32) od. dgl. versehen ist.

11. Transporteinrichtung nach Anspruch 10, dadurch gekennzeichnet, daß den Transportmitteln (31, 32) der Transportrinne (12) außerhalb der Bearbeitungsstation ein vorzugsweise mit einer höhen Fördergeschwindigkeit antreibbares Förderglied, z. B. in Form eines den Wickel (2) abstützenden in der Mitte der Transportrinne (12) angeordnetes Förderbandes (33) od. dgl. nachgeschaltet ist.

12. Transporteinrichtung nach einem oder mehreren der Ansprüche 1 bis 11, dadurch gekennzeichnet, daß zwischen den in der Transportrinne (12) geförderten Wickel (2) jeweils ein Distanzstück in Form eines Balles (34), einer Scheibe (35) od. dgl. angeordnet ist.

13. Transporteinrichtung nach einem oder mehreren der Ansprüche 1 bis 12, dadurch gekennzeichnet, daß zum Überführen von Wickel in vertikal über oder unter einer Zuführtransportrinne (51) angeordnete Bearbeitungsstationen ein mindestens einen Wickel aufnehmender Teil (52, 53) der Transporteinrichtung (11') höhenverstellbar und an nachgeschaltete Transportrinnen (54, 55, 56) anschließbar ausgebildet ist.

## Claims

1. Transporting device for workpieces made from flexible materials such as for example clothes or the like which are to be fed to a treatment station for treating their longitudinal edges, characterized in that the workpiece (1) shaped as a roll (2), from which the portion (3, 5) is projecting, is fed to the transport device (11) consisting of a transport channel (12) receiving the roll (2) which transport channel is provided with a bending edge (15, 21) engaging the projecting portion (3, 5) of the roll at one or both longitudinal sides and which transport channel is further provided with a bearing support surface (16, 22) for the longitudinal edge (4, 6) of the roll (2) to be treated.

2. Transporting device of claim 1, characterized in that for a roll (2) with two projecting portions (3, 5) the bending edge (21) is located on the portion (5) extending from above to the outside of the longitudinal side of the bending edge (21) having lateral distance to the transport channel (12).

3. Transporting device of claim 2, characterized in that the bending edge (21) is connected to the transport channel (12) by means of a prismatic intermediate piece (25).

4. Transporting device of claim 2 or 3, characterized in that between the bending edge (21) and the transport channel (12) an aligning means is provided being vertically movable and located preferably centrical regarding the prismatic intermediate piece (25).

5. Transporting device of one or more of claims 1 through 4, characterized in that between a bending edge (15, 21) and the bearing surface (16, 22) assigned to same a support surface (18, 24) inclined towards the bearing surface is provided.

6. Transporting device of one or more of claims 1 through 5, characterized in that the transport channel (12) has a prismatic cross section with bearing surfaces (13, 14) confining an angle of 90° to each other.

7. Transporting device of one or more of claims 1 through 5, characterized in that the transport channel has a round inner cover surface.

8. Transporting device of one or more of claims 1 through 7, characterized in that the bending edges (15, 21) are located as high as about the center of the roll (2) to be fed.

9. Transporting device of one or more of claims 1 through 8, characterized in that the bearing surface (16, 22) is provided with guiding edges (17, 25) guiding the longitudinal edges (4, 6) of the roll (2) which guiding edges are adjustable with regard to the roll.

10. Transporting device of one or more of claims 1 through 9, characterized in that the transport channel (12) is provided with transporting means for example conveyor belts (32) or the like supported by driven rollers (31) which transporting means support the roll (2) preferably by confining an angle of 90°.

11. Transporting device of claim 10, characterized in that the transport means (31, 32) of the transport channel (12) outside of the treatment station is followed by a transport device, for example in the shape of a conveyor belt (33) or the like supporting the roll (2), which transport device runs preferably with higher transport speed and is located in the middle of the transport channel (12).

12. Transporting device of one or more of claims 1 through 11, characterized in that between each pair of the rolls (2) fed in the transport channel (12) a distance part in the shape of a ball (34), a disk (35) or the like is provided.

13. Transporting device of one or more of claims 1 through 12, characterized in that in order to transport rolls to treatment stations being located vertically above or below a transport channel (51) at least one part of the transport device (11') is adjustable in height and is connectable to a following transport channel (54, 55, 56).

## Revendications

1. Equipement pour le transport de pièces en matières flexibles, telles que, par exemple du linge ou similaire qui pour le traitement sont à amener longitudinalement à la station de traitement. ainsi désigné, de sorte que la pièce (1) est distante d'un rouleau (2) de la pièce à traiter (3, 5) qui est amenée à l'équipement de transport (11). Cet équipement se compose d'un chenal de transport (12) supportant le rouleau (2). Ce chenal est muni sur un ou deux côtés d'une arête (15, 21) soutenant la pièce (3, 5) dépassant du rouleau (2). Sous l'arête se trouve une face d'appui (16, 22) verticale pour le bord longitudinal (4, 6) du rouleau (2).

2. Equipement de transport, selon le droit 1, ainsi désigné, de sorte que pour un rouleau (2) avec deux pièces (3, 5), l'arête (21) est placée sur le côté longitudinal de la pièce (5) guidée du haut vers l'extérieur, avec un écartement latéral pour le chenal de transport (12).

3. Equipement de transport, selon le droit 2, ainsi désigné, de sorte que l'arête (21) est reliée avec le chenal de transport (12) à l'aide d'une pièce intermédiaire (25) prismatique.

4. Equipement de transport, selon le droit 2 ou 3, ainsi désigné, de sorte qu'entre l'arête (21) et le chenal de transport (12) il est placé un organe d'alignement (26) guidable verticalement, de préférence au centre de la pièce intermédiaire prismatique (25).

5. Equipement de transport, selon un ou plusieurs droits 1 à 4, ainsi désigné, de sorte qu'entre l'arête (15, 21) et sa face d'appui (16, 22) il est prévu une face de soutien (18, 24) se développant en pente par rapport à celle-ci.

6. Equipement de transport, selon un ou plusieurs droits 1 à 5, ainsi désigné, de sorte que le chenal de transport (12) présente une coupe prismatique avec faces d'appui (13, 14) placées sous un angle, de préférence à 90° l'une par rapport à l'autre.

7. Equipement de transport, selon un ou plusieurs droits 1 à 5, ainsi désigné, de sorte que le chenal de transport présente une face d'enveloppe intérieure circulaire coudée.

8. Equipement de transport, selon un ou plusieurs droits 1 à 7, ainsi désigné, de sorte que les arêtes (15, 21) sont placées légèrement en hauteur du centre du rouleau transporteur (2).

9. Equipement de transport, selon un ou plusieurs droits 1 à 8, ainsi désigné, de sorte que les faces d'appui (16, 22) avec les arêtes (4, 6) du rouleau (2) sont munies de réglettes d'alignement (17, 25) réglables, disposées de préférence à l'opposé de celui-ci.

10. Equipement de transport, selon un ou plusieurs droits 1 à 9, ainsi désigné, de sorte que le chenal de transport (12) est muni de moyens de transport soutenant le rouleau (2) sous un angle de 90°, sous forme de bandes de transport (32) ou similaire guidées par exemple à l'aide de rouleaux entraînables (31).

11. Equipement de transport, selon le droit 10, ainsi désigné, de sorte que pour les organes de transport (31, 32) du chenal de transport (12) à l'extérieur de la station de traitement il est placé un élément de convoyage entraînable à grande vitesse, par exemple d'une bande de transport (33) ou similaire placée au centre du chenal de transport (12) soutenant le rouleau (2).

12. Equipement de transport, selon un ou plusieurs droits 1 à 11, ainsi désigné, de sorte qu'entre le rouleau (2) dans le chenal de transport (12) il est placé une pièce d'écartement ayant la forme d'une balle (34) et d'une rondelle (35), ou similaire.

13. Equipement de transport, selon un ou plusieurs droits 1 à 12, ainsi désigné, de sorte que pour le convoyage du rouleau aux stations de traitement placées à la verticale au-dessus ou sous le chenal de transport (51), au moins une pièce (52, 53) de l'équipement de transport (11') soutenant un rouleau est conçue de façon réglable en hauteur et raccordable aux chenaux de transport (54, 55, 56) placés à l'arrière.
